# EUROPÄISCHE PATENTSCHRIFT

(11) **EP 1 273 748 B1**
(45) Veröffentlichungstag und Bekanntmachung des Hinweises auf die Patenterteilung: **07.05.2008**
(21) Anmeldenummer: 02012024.2
(22) Anmeldetag: 31.05.2002
(51) Int. Cl.: E05D 5/02, E05D 7/04

(54) **Befestigungseinrichtung für das Rahmen- oder Flügelbandteil eines Bandes**
Fixing device for the frame or the leaf part of a hinge
Dispositif de fixation pour un élément de charnière sur dormant ou battant

(30) Priorität: 06.07.2001 DE 20110930 U
(43) Veröffentlichungstag der Anmeldung: 08.01.2003
(73) Patentinhaber: Dr. Hahn GmbH & Co. KG, D-41189 Mönchengladbach (DE)
(72) Erfinder: Niessen, Rainer, 47799 Krefeld (DE)
(74) Vertreter: Kluin, Jörg-Eden

(56) Entgegenhaltungen:
- EP-A- 0 728 889
- DE-A1- 19 944 549

## Beschreibung

Die Erfindung bezieht sich auf eine Befestigungseinrichtung zur Befestigung eines Rahmenbandteils oder eines Flügelbandteils eines eine Scharnierachse definierenden Bandes an einem Hohlprofil der dem Oberbegriff des Anspruchs 1 entsprechenden Art.

Eine Befestigungseinrichtung für ein Band ist Gegenstand der nicht vorveröffentlichten deutschen Gebrauchsmusteranmeldung 200 18 992.1. Sie dient der Befestigung einer Bandanordnung, bei der die Bänder als sogenannte Rollenbänder ausgebildet sind. Die "Rollen" sind die von dem jeweiligen Scharnierbolzen durchgriffenen übereinandertiegenden Scharnierteile der Bandteile, die zylindrische Außenumfänge gleichen Durchmessers aufweisen und von denen ausgehend die Befestigungsschenkel der beiden Bandteile in eine Schattennut eingreifen, die nur wenig breiter ist als die Dicke dieser Befestigungsschenkel. Die Befestigung erfolgt in dem Spalt zwischen dem Rahmen und Flügel ganz im Innern derselben. Von außen ist von der Befestigung nichts zu sehen. Die Vorderflächen des Rahmens und des Flügels bzw. des Flügelrahmens können in der gleichen Ebene liegen. Nur die "Rollen" liegen vor dieser Ebene.

Ein Problem liegt bei derartigen Bändern darin, dass der Abstand zwischen Rahmen und Flügel, d.h. der Spalt in seinem Ausmaß, genau eingestellt werden muss, um beispielsweise ein gutes optisches Erscheinungsbild durch ein gleich bleibendes Spaltmaß zu erzielen.

Um eine Verstellung zumindest eines der Bandteile - entweder des Rahmen- oder des Flügelbandteils - etwa senkrecht zur Scharnierachse zwecks Justierung des Flügels in dem Rahmen zu ermöglichen, ist bei dem Band nach der deutschen Gebrauchsmusteranmeldung 200 18 992 eine Gewindespindel vorgesehen, die einen Befestigungsschenkel in Verstellrichtung verlagerbar durchgreift und mit einer Stirnseite auf einer Wandung des Rahmens bzw. Flügels aufliegt.

Zwar ist es bei diesem Band möglich, den Flügel in dem Rahmen durch Betätigung der Spindel zu justieren, nachteilig ist jedoch, dass hierzu stets die den Befestigungsschenkel durchgreifenden, in Gewindebohrungen in dem Rahmen oder dem Flügel eingedrehten Befestigungsschrauben gelöst werden müssen. Ferner ist von Nachteil, dass der Befestigungsschenkel des jeweiligen Bandteils mit einer Gewindebohrung zur Aufnahme der Gewindespindel ausgestattet werden muss, so dass eine Justierung herkömmlicher Bänder auf die in der deutschen Gebrauchsmusteranmeldung 200 18 992.1 vorgeschlagenen Weise nicht möglich ist.

Eine gattungsgemäße Befestigungseinrichtung ist aus der DE 199 44 549 A1 bekannt. Bei dieser Befestigungseinrichtung ist das Rahmenbandteil oder das Flügelbandteil direkt an einem sich innerhalb des Hohlprofils angeordneten Verstellelement befestigt. Die gattungsgemäße Befestigungseinrichtung erfordert daher eine Aussparung in dem Hohlprofil, die einen Durchtritt des Befestigungsteils des Rahmen- oder des Flügelbandteils erlaubt.

Der Erfindung liegt daher die Aufgabe zugrunde, eine Befestigungseinrichtung zu schaffen, die zur Befestigung eines Rahmen- oder Flügelbandteils an einem Hohlprofil bei gleichzeitiger Verstellbarkeit des Bandteils etwa senkrecht zur Scharnierachse des Bandes ermöglicht, ohne dass es hierzu einer besonderes Bearbeitung des jeweiligen Bandteils bedarf. Ferner soll eine Verstellung auf einfache Weise möglich sein. Zudem soll eine wesentliche Schwächung des Hohlprofils möglichst vermieden werden.

Diese Aufgabe wird durch die in Anspruch 1 wiedergegebene Erfindung gelöst.

Dadurch, dass die Verstelleinrichtung, mittels derer der Rahmenbandteil oder der Flügelbandteil etwa in senkrecht zur Scharnierachse relativ zu dem Hohlprofil verlaufender Verstellrichtung verstellbar ist, ein in dem Hohlprofil vorgesehenes Verstellelement aufweist, an dem das Rahmenbandteil oder das Flügelbandteil festlegbar ist und dass zur Betätigung der Verstelleinrichtung Mittel vorgesehen sind, mit denen das Verstellelement relativ zur Befestigungsplatte in Verstellrichtung verlagerbar und wahlweise in einer gewünschten Position festlegbar ist, kann die Montage des Rahmen- oder Flügelbandteils an dem Verstellelement erfolgen, ohne dass es hierzu einer besonderen Ausbildung des Befestigungsschenkels des jeweiligen Bandteiles bedarf. Ferner ist eine Verlagerung des jeweiligen Bandteils etwa senkrecht zur Scharnierachse durch Betätigung der Verstelleinrichtung möglich, ohne dass hierzu die Befestigungsschrauben des jeweiligen Bandteils gelöst werden müssten. Dadurch, dass die Befestigungsplatte zumindest eine in Verstellrichtung verlaufende Durchgangsöffnung umfasst, durch die ein sich von dem Verstellelement erstreckender, die dem Rahmenbandteil oder dem Flügelbandteil zugewandte Wandung des Hohlprofils in einer Durchgangsöffnung durchsetzender Fortsatz ragt, und das stirnseitige Ende des die Durchgangsöffnung in dem Hohlprofil durchsetzenden Fortsatzes eine Anlagefläche für einen Befestigungsschenkel des Rahmenbandteils oder des Flügelbandteils bildet, wird in dem Hohlprofil lediglich mindestens eine Lochung zum Durchtritt mindestens eines Fortsatzes benötigt, nicht jedoch für das gesamte Befestigungsteil des jeweiligen Bandteils.

Das Verstellelement ist vorzugsweise auf der dem Rahmenbandteil oder dem Flügelbandteil abgewandten Seite der Befestigungsplatte angeordnet.

Die Befestigungsplatte liegt dann vorzugsweise im in dem Hohlprofil festgelegten Zustand an der dem jeweiligen Bandteil zugewandten Wandung des Hohlprofils an.

Wenn der Fortsatz zumindest eine sich von seinem stirnseitigen Ende erstreckende zentrale Gewindebohrung zum Eingriff einer Befestigungsschraube zum Anbringen des Befestigungsschenkels des Rahmenbandteils oder des Flügelbandteils umfasst, kann der Befestigungsschenkel auf einfache Weise befestigt werden, ohne dass er in besonderer Weise ausgestaltet werden müsste. Der Einsatz herkömmlicher, zum direkten Anschrauben an eine Wandung des Rahmens oder des Flügels vorgesehener Bänder ist somit möglich.

Besonders einfach zu justieren ist der Flügel in dem Rahmen dann, wenn die Mittel zur Betätigung der Verstelleinrichtung ein von der Außenseite des Hohlprofils betätigbares Betätigungselement umfassen.

Bei einer bevorzugten, konstruktiven Ausgestaltung ist das Betätigungselement ein sich in Verstellrichtung erstreckendes und in dieser in der Befestigungsplatte fixiertes, drehbar gelagertes Gewindeelement, das mit seinem Gewinde in ein entsprechend komplementäres Gewinde in dem Verstellelement eingreift.

Das Gewindeelement kann eine Schraube sein, deren radial überstehender Kopf in einer in der Befestigungsplatte vorgesehenen Aussparung in Verstellrichtung fixiert ist und Mittel zum Angriff eines Drehwerkzeugs aufweist, die durch Öffnungen in dem Befestigungsschenkel des Rahmenbandteils oder des Flügelbandteils und im Hohlprofil betätigbar sind.

Die Montage einer erfindungsgemäßen Befestigungseinrichtung in einem Hohlprofil kann für das montierende Personal erheblich vereinfacht werden, wenn an der Befestigungsplatte mindestens ein Federelement vorgesehen ist, das die Befestigungsplatte mit einer derartigen Kraft gegen die für die Befestigung vorgesehene Wandung des Hohlprofils andrückt, dass die Befestigungsplatte gegen ihre Gewichtskraft in dem Hohlprofil gehalten wird, durch Aufbringen einer äußeren Kraft jedoch verlagerbar ist. Durch das mindestens eine - vorzugsweise als Blattfeder ausgebildete- Federelement verbleibt mit anderen Worten die Befestigungsplatt an einer beliebigen Stelle entlang des Hohlprofils, an die sie mittels eines geeigneten Werkzuges- beispielsweise einer von einem Ende des Hohlprofils eingeführten Stange - geschoben wurde. Es kann dann die Montage der weiteren Bauteile erfolgen, ohne dass die Befestigungsplatte hierzu in dem Hohlprofil festgehalten werden müsste.

In der Zeichnung sind zwei Ausführungsbeispiele der Erfindung dargestellt. Es zeigen:
- Fig. 1: - teilgeschnitten - eine erste Ausführungsform einer erfindungsgemäßen Befestigungseinrichtung im in einem Hohlprofil montierten Zustand in einer Ansicht in Längsrichtung des Hohlprofils;
- Fig. 2: dieselbe Ausführungsform der Befestigungseinrichtung in einer Ansicht gemäß Schnittlinie A-A in Fig. 1;
- Fig. 3: die Einzelheit X in Fig. 1;
- Fig. 4: einen Schnitt entlang Schnittlinie B-B in Fig. 2;
- Fig. 5: eine andere Ausführungsform einer erfindungsgemäßen Befestigungseinrichtung in einer Fig. 1 entsprechenden Ansicht;
- Fig. 6: dieselbe Ausführungsform wie in Fig. 5 in einer Ansicht gemäß Schnittlinie A'-A' in Fig. 5;
- Fig. 7: die Einzelheit X' in Fig. 5 sowie
- Fig. 8: eine Ansicht gemäß Schnittlinie B'-B' in Fig. 6.

In Fig. 1 ist eine Bandanordnung 100 an einem feststehenden Rahmen 1 mit einem Hohlprofil 2 dargestellt, dessen Außenseiten 3, 3' mit den Außenseiten 4, 4' eines Hohlprofils 5 eines Flügelrahmens 6 fluchten. Der feststehende Rahmen 1 und der Flügelrahmen 6 belassen zwischen sich eine Schattennut 7, die zum Innern der Rahmen 1, 6 hin in einen breiteren Spaltraum 8 übergeht. Er ist seitlich begrenzt durch Profilwandungen 9, 10, die mit Ausnahme im Bereich der Schattennut senkrecht zu den Außenseiten 3, 3' bzw. 4, 4' und parallel zueinander verlaufen.

Der Flügelrahmen 6 ist mittels der Bandanordnung 100 an dem feststehenden Rahmen 1 im Sinne des Pfeiles 11 um die in Fig. 1 senkrecht zur Zeichenebene verlaufende Scharnierachse 12 schwenkbar angelenkt. Es sind im allgemeinen zwei oder drei Bandanordnungen über die Höhe des Flügels verteilt vorgesehen. Die Bandanordnungen können in bekannter Weise zwei- oder dreiteilig ausgebildet sein und einen in der Zeichnung nicht erkennbaren, die Scharnierachse 12 definierenden Bandbolzen umfassen.

Die in der Zeichnung dargestellte Bandanordnung 100 umfasst pro Rahmen- bzw. Flügelbandteil ein den Bandbolzen aufnehmendes Scharnierteil mit zylindrischem (oder auch "rollenförmigem") Außenumfang, welches dicht vor der Schattennut 7 angeordnet ist. An jedem Scharnierteil ist einstückig ein als Ganzes mit 13, 14 bezeichneter Befestigungsschenkel angebracht, der entweder zum feststehenden Rahmen 1 oder zum Flügelrahmen 6 führt.

Der zum feststehenden Rahmen 1 führende Befestigungsschenkel 13 ist in herkömmlicher, in der Zeichnung nicht näher dargestellter Weise, beispielsweise durch Verschrauben, an der Profilwandung 9 des Hohlprofils 2 befestigt.

Der zu dem Flügelrahmen 6 führende Befestigungsschenkel 14 ist an einer als Ganzes mit 50 bezeichneten Befestigungseinrichtung montiert, die in einem ersten Ausführungsbeispiel unter Bezugnahme auf Fig. 2 bis 4 in einem zweiten Ausführungsbeispiel anhand von Fig. 6 bis 8 beschrieben werden soll.

Die in Fig. 2 bis 5 dargestellte Ausführungsform der Befestigungseinrichtung 50 umfasst eine Befestigungsplatte 51, die im Innern des Hohlprofils 5 des Flügelrahmens 6 angeordnet und mittels die Profilwandung 10 in von außen nach innen durchsetzender Schrauben 52, 52', die in Gewindebohrungen 53, 53' der Befestigungsplatte 51 eingreifen, von der Innenseite her gegen die Profilwandung 10 gezogen ist.

Die Befestigungsplatte 51 weist des weiteren zwei Durchgangsöffnungen 54, 54' auf, die jeweils ihre Fortsetzung in einer Lochung 55, 55' in der Profilwandung 10 finden. Sie dienen der in Verstellrichtung V verlagerbaren Aufnahme jeweils eines Fortsatzes 56, 56' einer Verstelleinrichtung 57, die ein Verstellelement 58 aufweist, an dem die Fortsätze 56, 56' mit einem stirnseitigen Ende - beispielsweise durch eine Verschraubung - befestigt sind.

Am anderen stirnseitigen Ende der Fortsätze 56, 56' sind jeweils den Durchmesser erweiternde Kragen 59, 59' vorgesehen, die Anlageflächen 60, 60' für den Befestigungsschenkel 14 bilden.

Jeder Fortsatz weist darüber hinaus eine mit Innengewinde versehene Sacklochbohrung 61, 61' auf, in die Lochungen in dem Befestigungsschenkel 14 durchsetzende Befestigungsschrauben 62, 62' eindrehbar sind.

Wie insbesondere aus Fig. 2 erkennbar ist, weisen die Fortsätze 56, 56' eine Länge auf, die größer ist als die Dicke der Befestigungsplatte 51 und der Profilwandung 10 ist. Hierdurch ist bei festmontiertem Befestigungsschenkel 14 eine Verlagerung der Einheit Verstellelement 58, Fortsätze 56, 56' und Befestigungsschenkel 14 in Verstellrichtung V, d.h. senkrecht zur Scharnierachse 12 möglich. Zur Verlagerung und Fixierung dieser Einheit in einer gewünschten Position ist eine Verstellschraube 63 vorgesehen, die einen radial überstehenden Zylinderkopf 64 aufweist. Zwecks Fixierung der Verstellschraube 63 in Verstellrichtung V ruht ihr Zylinderkopf 64 in einer in der Befestigungsplatte 51 vorgesehenen T-Nut 67 (siehe Fig. 4), die sich senkrecht zur Scharnierachse 12 und zur Verstellrichtung V erstreckt. Das Gewinde der Verstellschraube 63 ragt aus der Befestigungsplatte 61 heraus und befindet sich in Eingriff mit einer in dem Verstellelement 58 vorgesehenen Gewindebohrung 65. Eine Drehung der Verstellschraube 63 bewirkt nun, daß das Verstellelement 58 und somit auch der Befestigungsschenkel 14 des Flügelbandteils in Verstellrichtung verlagert werden. Zur Betätigung der Verstellschraube 53 ist deren Kopf 64 mit einer Einrichtung zum Angriff eines Drehwerkzeugs 69, beispielsweise mit einem Innensechskant, ausgestattet. Das Werkzeug kann durch miteinander fluchtende, in dem Befestigungsschenkel 14, der Profilwandung 10 und der Befestigungsplatte 51, insgesamt mit 66 bezeichnete Bohrungen eingeführt werden.

An der Befestigungsplatte 51 ist des weiteren eine Blattfeder 67 vorgesehen, die sich mit ihrem freien Ende an der der Profilwandung 10 gegenüberliegenden Profilwandung 15 abstützt. Die Federspannung ist derart gewählt, daß sie ausreicht, einen solchen Reibschluß zu erzeugen, daß die Befestigungseinrichtung gegen die Wirkung ihrer Gewichtskraft gehalten, jedoch durch Ausüben einer äußeren Kraft verschoben werden kann. Hierdurch wird - wie eingangs erläutert - die Montage der Befestigungseinrichtung 50 erleichtert.

Eine zweite Ausführungsform einer erfindungsgemäßen Befestigungseinrichtung 20 ist in Fig. 5 bis 8 dargestellt. Sofern im folgenden nicht ausdrücklich erwähnt, entspricht sie in ihrem Aufbau und ihrer Funktion derjenigen anhand von Fig. 1 bis 4 dargestellten. Zwecks Vermeidung von Wiederholungen sei insoweit ausdrücklich auf die obige Beschreibung verwiesen.

Ein wesentlicher Unterschied zwischen den Befestigungseinrichtungen 20 und 50 besteht darin, daß die Befestigungsplatte 21 in der Befestigungseinrichtung 20 keine separaten Gewindebohrungen zur Aufnahme von Befestigungsschrauben zum Fixieren der Befestigungsplatte 21 an der Profilwandung 10 aufweist. Vielmehr sind die Durchgangsöffnungen 24, 24', die von den Fortsätzen 26, 26' der Verstelleinrichtung 27 durchsetzt werden, mit Innengewinden ausgestattet, in die eine mit entsprechendem Außengewinde ausgestattete Hülse durch entsprechende Lochungen in der Profilwandung 10 von außen eindrehbar ist.

Die Hülse 22, 22' umfaßt einen radial überstehenden Kragen 27, 27', der die Profilwandung 10 von außen hintergreift, so daß die Befestigungsplatte 21 durch Festziehen der Hülsen 22, 22' an der Profilwandung 10 fixierbar ist.

Die Innenbohrung 23, 23' der Hülse 22, 22' dient der in Verlagerungsrichtung V verlagerbaren Aufnahme eines Fortsatzes 26, 26', dessen Ausgestaltung und Funktion derjenigen eines Fortsatzes 56, 56' des anhand von Fig. 1 bis 4 beschriebenen ersten Ausführungsbeispiels entspricht. Lediglich die Befestigung der Fortsätze 26, 26' an der Befestigungsplatte 21 erfolgt nicht durch Verschraubung, sondern die Fortsätze 26, 26' weisen an ihrem dem Befestigungsschenkel 14 abgewandten Ende Verdickungen 28, 28' auf, mit denen sie jeweils in eine T-Nut 29, 29' des Verstellelements 30 eingreifen. Zur Verlagerung und Fixierung der das Verstellelement 30 und die Fortsätze 26, 26' umfassenden Verstelleinrichtung 32 dient wiederum eine Schraube 31, die in ihrer Funktion und Ausgestaltung der Schraube 64 des anhand von Fig. 1 bis 4 beschriebenen Ausführungsbeispiels entspricht.

### BEZUGSZEICHENLISTE

- 1: Rahmen
- 2: Hohlprofil
- 3, 3': Außenseite
- 4, 4': Außenseite
- 5: Hohlprofil
- 6: Flügelrahmen
- 7: Schattennut
- 8: Spaltraum
- 9: Profilwandung
- 10: Profilwandung
- 11: Pfeil
- 12: Scharnierachse
- 13: Befestigungsschenkel
- 14: Befestigungsschenkel
- 20: Befestigungseinrichtung
- 21: Befestigungsplatte
- 22, 22': Hülse
- 23, 23': Innenbohrung
- 24, 24': Durchgangsöffnung
- 26, 26': Fortsatz
- 27, 27': Kragen
- 28, 28': Verdickung
- 29, 29': T-Nut
- 30: Verstellelement
- 31: Schraube
- 32: Verstelleinrichtung
- 50: Befestigungseinrichtung
- 51: Befestigungsplatte
- 52, 52': Schraube
- 53, 53': Gewindebohrung
- 54, 54': Durchgangsöffnung
- 55, 55': Lochung
- 56, 56': Fortsatz
- 57: Verstelleinrichtung
- 58: Verstellelement
- 59, 59': Kragen
- 60, 60': Anlagefläche
- 61, 61': Sacklochbohrung
- 62, 62': Befestigungsschrauben
- 63: Verstellschraube
- 64: Zylinderkopf
- 65: Gewindebohrung
- 66: Bohrungen
- 67: Blattfeder
- 68: T-Nut
- 69: Werkzeug

- 100: Bandanordnung

## Patentansprüche

1. Befestigungseinrichtung (20, 50) zur Befestigung eines Rahmenbandteils oder eines Flügelbandteils eines eine Scharnierachse (12) definierenden Bandes (100) an einem Hohlprofil (5), das Teil eines feststehenden Rahmens oder eines beweglichen Flügels ist, mit einer in das Hohlprofil (5) einschiebbaren und an einer vorgewählten Stelle festlegbaren Befestigungsplatte (21, 51) und mit einer Verstelleinrichtung, mittels derer der Rahmenbandteil oder der Flügelbandteil etwa in senkrecht zur Scharnierachse (12) relativ zu dem Hohlprofil (5) verlaufender Verstellrichtung (V) verstellbar ist, wobei die Verstelleinrichtung (32, 57) ein in dem Hohlprofil (5) vorgesehenes Verstellelement (30, 58) aufweist, an dem das Rahmenbandteil oder das Flügelbandteil festlegbar ist und wobei Mittel zur Betätigung der Verstelleinrichtung (32, 57) vorgesehen sind, mit denen das Verstellelement (30, 58) relativ zur Befestigungsplatte (21, 51) in Verstellrichtung (V) verlagerbar und wahlweise in einer gewünschten Position festlegbar ist,
**dadurch gekennzeichnet,**
**dass** die Befestigungsplatte (21, 51) zumindest eine in Verstellrichtung (V) verlaufende Durchgangsöffnung (24, 24'; 54, 54') umfasst, durch die ein sich von dem Verstellelement (30, 58) erstreckender, die dem Rahmenbandteil oder dem Flügelbandteil zugewandte Profilwandung (10) des Hohlprofils (5) in einer Durchgangsöffnung durchsetzender Fortsatz (26, 26'; 56, 56') ragt, und
**dass** das stirnseitige Ende des die Durchgangsöffnung in dem Hohlprofil (5) durchsetzenden Fortsatzes (26, 26'; 56, 56') eine Anlagefläche (60, 60') für einen Befestigungsschenkel (14) des Rahmenbandteils oder des Flügelbandteils bildet.

2. Befestigungseinrichtung nach Anspruch 1, **dadurch gekennzeichnet, dass** das Verstellelement (30, 58) auf der dem Rahmenbandteil oder dem Flügelbandteil abgewandten Seite der Befestigungsplatte (21, 51) angeordnet ist.

3. Befestigungseinrichtung nach Anspruch 2, **dadurch gekennzeichnet, dass** die Befestigungsplatte (21, 51) im in dem Hohlprofil (5) festgelegten Zustand an einer Profilwandung (10) des Hohlprofils (5) anliegt.

4. Befestigungseinrichtung nach einem der Ansprüche 1 bis 3, **dadurch gekennzeichnet, dass** der Fortsatz (26, 26'; 56, 56') zumindest eine sich von seinem stirnseitigen Ende erstreckende zentrale Gewindebohrung (61, 61') zum Eingriff einer Befestigungsschraube (62, 62') zum Anbringen des Befestigungsschenkels (14) des Rahmenbandteils oder des Flügelbandteils umfasst.

5. Befestigungseinrichtung nach einem der Ansprüche 1 bis 4, **dadurch gekennzeichnet, dass** die Mittel zur Betätigung der Verstelleinrichtung (32, 57) ein von der Außenseite des Hohlprofils betätigbares Betätigungselement umfassen.

6. Befestigungseinrichtung nach Anspruch 5, **dadurch gekennzeichnet, dass** das Betätigungselement ein sich in Verstellrichtung (V) erstreckendes und in dieser Richtung in der Befestigungsplatte (21, 51) fixiertes, drehbar gelagertes Gewindeelement ist, das mit seinem Gewinde in ein entsprechendes komplementäres Gewinde in dem Verstellelement (30, 58) eingreift.

7. Befestigungseinrichtung nach Anspruch 6, **dadurch gekennzeichnet, dass** das Gewindeelement eine Verstellschraube (31, 63) ist, deren radial überstehender kopf in einer in der Befestigungsplatte (21, 51) vorgesehenen Aussparung in Verstellrichtung fixiert ist und Mittel zum Angriff eines Drehwerkzeugs aufweist, die durch Öffnungen im Befestigungsschenkel des Rahmenbandteils oder des Flügelbandteils und im Hohlprofil betätigbar sind.

8. Befestigungseinrichtung nach einem der Ansprüche 1 bis 7, **dadurch gekennzeichnet, dass** an der Befestigungsplatte (21, 51) mindestens ein Federelement vorgesehen ist, das die Befestigungsplatte (21, 51) mit einer derartigen Kraft gegen die für die Befestigung vorgesehene Profilwandung des Hohlprofils (5) andrückt, dass die Befestigungsplatte (21, 51) gegen ihre Gewichtskraft in dem Hohlprofil (5) gehalten, durch Aufbringen einer äußeren Kraft jedoch verlagerbar ist.

## Claims

1. Fixing device (20, 50) for fixing a frame hinge part or a leaf hinge part of a hinge (100), which defines a hinge axis (12), to a hollow profile (5) which is part of a fixed frame or of a movable leaf, with a fixing plate (21, 51) which can be pushed into the hollow profile (5) and can be fixed at a preselected location, and with an adjustment device by means of which the frame hinge part or the leaf hinge part is adjustable approximately in the adjustment direction (V) running perpendicularly with respect to the hinge axis (12) and relative to the hollow profile (5), the adjustment device (32, 57) has an adjustment element (30, 58) which is provided in the hollow profile (5) and to which the frame hinge part or the leaf hinge part can be fixed, and wherein means for actuating the adjustment device (32, 57) are provided, by means of which the adjustment element (30, 58) can be shifted in the adjustment direction (V) relative to the fixing plate (21, 51) and can be optionally fixed in a desired position, **characterized in that** the fixing plate (21, 51) comprises at least one passage opening (24, 24'; 54, 54') which runs in the adjustment direction (V) through which protrudes an extension (26, 26'; 56, 56') which extends from the adjustment element (30, 58) and passes in a passage opening through the profile wall (10) of the hollow profile (5), which profile wall faces the frame hinge part or the leaf hinge part, and **in that** the end-side end of the extension (26, 26'; 56, 56') which passes through the passage opening in the hollow profile (5) forms a bearing surface (60, 60') for a fixing limb (14) of the frame hinge part or of the leaf hinge part.

2. Fixing device according to Claim 1, **characterized in that** the adjustment element (30 , 58) is arranged on that side of the fixing plate (21, 51) which faces away from the frame hinge part or the leaf hinge part.

3. Fixing device according to Claim 2, **characterized in that** the fixing plate (21, 51), when fixed in the hollow profile (5), bears against a profile wall (10) of the hollow profile (5).

4. Fixing device according to one of Claims 1 to 3, **characterized in that** the extension (26, 26'; 56, 56') comprises at least one central threaded bore (61, 61'), which extends from its end-side end, for the engagement of a fixing screw (62, 62') for the mounting of the fixing limb (14) of the frame hinge part or of the leaf hinge part.

5. Fixing device according to one of Claims 1 to 4, **characterized in that** the means for actuating the adjustment device (32, 57) comprise an actuating element which can be actuated from the outside of the hollow profile.

6. Fixing device according to Claim 5, **characterized in that** the actuating element is a rotatably mounted threaded element which extends in the adjustment direction (V), is fixed in this direction in the fixing plate (21, 51) and engages by means of its thread in a corresponding, complementary thread in the adjustment element (30, 58).

7. Fixing device according to Claim 6, **characterized in that** the threaded element is an adjustment screw (31, 63), the radially protruding head of which is fixed in the adjustment direction in a cutout provided in the fixing plate (21, 51), and has means for the engagement of a rotating tool, which means can be actuated through openings in the fastening limb of the frame hinge part or of the leaf hinge part and in the hollow profile.

8. Fixing device according to one of Claims 1 to 7, **characterized in that** at least one spring element is provided on the fixing plate (21, 51) and presses the fixing plate (21, 51) against the profile wall, which is provided for the fixing, of the hollow profile (5) with such a force that the fixing plate (21, 51) is held counter to its weight in the hollow profile (5) but can be shifted by application of an external force.

## Revendications

1. Dispositif de fixation (20, 50) pour la fixation d'un élément de paumelle à bande pour dormant ou un élément de paumelle à bande pour battant d'une bande (100) définissant un axe de charnière (12) sur un profil creux (5), qui fait partie d'un dormant fixe ou d'un battant mobile, comprenant :
- une plaque de fixation (21, 51), pouvant être glissée dans le profil creux (5) et fixée à un endroit choisi d'avance,
- un dispositif d'ajustage pour ajuster l'élément de paumelle à bande pour dormant ou l'élément de paumelle à bande pour battant dans la direction d'ajustement (V) à peu près perpendiculairement à l'axe de la charnière (12) relativement au profil creux (5), le dispositif d'ajustage (32, 57) présentant dans le profil creux (5) un élément d'ajustage (30, 58) sur lequel l'élément de paumelle à bande pour dormant ou l'élément de paumelle à bande pour battant peut être fixé, et
- des moyens pour actionner le dispositif d'ajustage (32, 57), avec lesquels l'élément d'ajustage (30, 58) peut être déplacé dans la direction d'ajustement (V) relativement à la plaque de fixation (21, 51) et peut être fixé au choix dans une position souhaitée,
**caractérisé en ce que**
la plaque de fixation (21, 51) comprend au moins une ouverture de passage (24, 24' ; 54, 54') courant dans la direction d'ajustement (V), à travers laquelle la paroi profilée (10), tournée vers l'élément de paumelle à bande pour dormant ou l'élément de paumelle à bande pour battant du profil creux (5), dépasse dans un prolongement (26, 26' ; 56, 56') traversant dans une ouverture de passage, et
l'extrémité frontale du prolongement (26, 26' ; 56, 56') traversant l'ouverture de passage dans le profil creux (5) forme un surface d'appui (60, 60') pour une patte de fixation (14) de l'élément de paumelle à bande pour dormant ou de l'élément de paumelle à bande pour battant.

2. Dispositif de fixation selon la revendication 1,
**caractérisé en ce que**
l'élément d'ajustage (30, 58) est disposé sur le côté écarté de l'élément de paumelle à bande pour dormant ou de l'élément de paumelle à bande pour battant de la plaque de fixation (21, 51).

3. Dispositif de fixation selon la revendication 2,
**caractérisé en ce que**
la plaque de fixation (21, 51) à l'état fixé dans le profil creux (5) repose sur une paroi profilée (10) du profil creux (5).

4. Dispositif de fixation selon l'une des revendications 1 à 3,
**caractérisé en ce que**
le prolongement (26, 26' ; 56, 56') comporte au moins un trou taraudé central (61, 61') s'étendant de son extrémité frontale et servant à engager une vis de fixation (62, 62') pour placer la patte de fixation (14) de l'élément de paumelle à bande pour dormant ou de l'élément de paumelle à bande pour battant.

5. Dispositif de fixation selon l'une des revendications 1 à 4,
**caractérisé en ce que**
les moyens pour actionner le dispositif d'ajustage (32, 57) comportent un élément d'actionnement qu'on peut actionner du côté extérieur du profil creux.

6. Dispositif de fixation selon la revendication 5,
**caractérisé en ce que**
l'élément d'actionnement est un élément fileté rotatif s'étendant dans la direction d'ajustage (V) et fixé dans cette direction dans la plaque de fixation (21, 51), et dont le filetage s'engage dans un filetage complémentaire correspondant de l'élément d'ajustage (30, 58).

7. Dispositif de fixation selon la revendication 6,
**caractérisé en ce que**
l'élément fileté est une vis d'ajustage (31, 63), dont la tête faisant saillie radialement est fixée dans la direction d'ajustage dans un évidement prévu dans la plaque de fixation (21, 51), et présente des moyens pour saisir un outil tournant, qui peuvent être actionnés par des ouvertures dans la patte de fixation de l'élément de paumelle à bande pour dormant ou de l'élément de paumelle à bande pour battant et dans le profil creux.

8. Dispositif de fixation selon l'une des revendications 1 à 7,
**caractérisé en ce que**
sur la plaque de fixation (21, 51) il est prévu au moins un élément à ressort, qui presse la plaque de fixation (21, 51) contre la paroi profilée du profil creux (5), prévue pour la fixation, avec une force telle que la plaque de fixation (21, 51), maintenue contre son poids dans le profil creux (5), est pourtant déplaçable par l'apport d'une force extérieure.
